# EUROPÄISCHE PATENTSCHRIFT

(11) **EP 0 270 781 B1**
(45) Veröffentlichungstag und Bekanntmachung des Hinweises auf die Patenterteilung: **09.10.1991**
(21) Anmeldenummer: 87115301.1
(22) Anmeldetag: 20.10.1987
(51) Int. Cl.: F42B 8/10, F42B 8/16

(54) **Übungspatrone für rückstossfreie Abwehrwaffen**
Training ammunition
Cartouche d'exercice pour arme à feu sans recul

(30) Priorität: 11.12.1986 DE 3642414
(43) Veröffentlichungstag der Anmeldung: 15.06.1988
(73) Patentinhaber: PIEPENBROCK PYROTECHNIK GMBH, 67307 Göllheim (DE)
(72) Erfinder: Hinzmann, Friedmar, D-6719 Eisenberg (DE)
(74) Vertreter: Patentanwälte Zellentin & Partner

(56) Entgegenhaltungen:
- DE-A- 2 059 202
- DE-A- 2 759 210
- FR-A- 1 289 934
- FR-A- 2 551 196
- GB-A- 1 187 827
- US-A- 2 821 923
- US-A- 3 152 545
- US-A- 3 487 780
- US-A- 3 545 383

## Beschreibung

Die vorliegende Erfindung betrifft eine Übungspatrone für rückstoßfreie Abwehrwaffen, wie z.B. die Panzerfaust. In der DE-A-2 059 202 ist eine derartige Übungspatrone beschrieben, die in einer Patronenhülse untergebracht ist, einen hochgewichtigen Geschoßkopf sowie eine Deutladung und eine Verdämmung aus Pappscheiben oder Kunststoffgranulat besitzt.

Zur Stabilisierung der Flugeigenschaften des Geschosses weist dieses ein in zusammengebauten, d.h. in der Patronenhülse befindlichem Zustand, in gleicher Drehrichtung gefaltetes Leitwerk aus Metallblech auf. Nach dem Abschuß und dem Verlassen der Patronenhülse entfaltet sich dieses Leitwerk, um die Flugbahn zu stabilisieren bzw. bei Anbringung unter einem bestimmten Einstellwinkel erzeugt es einen Geschoßdrall.

Letztlich ist noch aus der DE-OS 33 18 201 bekannt, den Geschoßkopf mit Metallpulver oder Keramikpulver zu füllen, um diesen beim Auftreffen auf die Übungsscheibe zu zerlegen und dem Geschoß schlagartig kinetische Energie zu entziehen.

Nachteilig ist bei herkömmlichen Übungspatronen, daß sie ein nicht befriedigendes Flugverhalten aufweisen und bisweilen sogar in Querlage auf die Zielscheibe auftreffen, d.h. trudeln, und daß nach dem Übungsschießen nicht verrottendes Material aus der Verdämmung auf dem Boden verbleibt (Kunststoff) oder, daß durch diese Feuchtigkeit bei der Montage eingeschleppt wird, die die Lagerstabilität beeinträchtigt (Pappscheiben).

Die vorliegende Erfindung hat sich daher die Aufgabe gestellt, eine kostengünstige Übungspatrone mit verbesserten Flugeigenschaften des Geschosses und somit erhöhter Treffergenauigkeit zu schaffen und weiterhin durch Verwendung eines bestimmten Materials für die Verdämmung dieses einerseits verrottbar und gleichzeitig platzsparend und lagerstabil zu gestalten.

Die Lösung dieser Aufgabe gelingt mit einer Übungspatrone für rückstoßfreie Abwehrwaffen bestehend aus in einer Patronenhülse untergebrachtem hochgewichtigen Geschoßkopf vorzugsweise mit Zerlegerkern und einem Leitwerk sowie Deutladung und Verdämmung dadurch gekennzeichnet, daß der Geschoßkopf stirnseitig eine Stufe aufweist und daß zwischen Geschoßkopf und Leitwerk ein sich zum Leitwerk hin verjüngendes Zwischenstück angeordnet ist, wobei Zwischenstück und Leitwerk aus Leichtmaterial wie Kunststoff oder vorzugsweise Aluminium gefertigt sind und daß das Leitwerk kalibergleich ausgeführt ist.

Überraschenderweise werden quer einschlagende Treffer mit einem derartigen Geschoß nicht beobachtet und die Treffergenauigkeit ist erheblich gesteigert, obwohl der Durchmesser des Leitwerks nunmehr lediglich maximal genauso groß sein kann wie der Durchmesser des Geschoßkopfes bzw. der Innendurchmesser der Patronenhülse. Dies bedeutet, daß die erfindungsgemäße Merkmalskombination aus Schwerpunktlage und aerodynamischer Besonderheit eine bessere Anströmung des Leitwerkes und eine Vermeidung der Taumelbewegung des Geschosses bewirken.

Das Leitwerk selbst ist in der Patronenhülse vorzugsweise im Gleitsitz geführt, wodurch ein präziser und bis zum Austritt aus der Hülse kippmomentfreier Abschuß möglich ist.

Die vordere Stufe des Geschoßkopfes kann im einfachsten Falle eine ebene Fläche sein, die jedoch einen relativ hohen Stirnwiderstand bedingt. Es wird daher weiterhin vorgeschlagen, auf dieser Stufe zentral einen Kegel anzuordnen, dessen Fußdurchmesser geringer als der des Geschoßkopfes ist, so daß außen um diesen ein randseitiger Ring entsteht.

Der Kegel selbst ist vorzugsweise ebenfalls abgestumpft.

Das Leitwerk besteht ebenso wie das Zwischenstück in besonders vorteilhafter, d. h. kostengünstiger Weise aus stranggepreßtem Aluminium oder ähnlichem duktilem Material oder aber auch aus Kunststoff.

Das Geschoß ist vorzugsweise dreiteilig aufgebaut und besteht aus dem Geschoßkopf der massiv oder hohl und mit Metallpulver oder Keramikpulver gefüllt sein kann und einem sich zum Leitwerk hin verjüngenden Zwischenstück, wobei alle Teile miteinander verschraubt sind.

Das Leitwerk besitzt einen nach rückwärts offenen Napf zur Aufnahme der Leuchtspur. Bei Ausführung des Leitwerks als Kunststoffteil kann es daher erforderlich sein, diese in einem Metalleinsatz unterzubringen.

Mit der vorliegenden Anordnung ist eine genaue ballistische Abstimmung des Schwerpunktes auf die Raummaße möglich. Als besonders flugstabil und treffergenau hat sich eine Konstruktion erwiesen, bei der die Breite der Ringfläche etwa das 0,1 bis 0,2-fache und die Länge des Geschosses etwa das 3,8 bis 5,2-fache des Geschoßkopfdurchmessers bzw. des Kalibers beträgt, wobei die Masse des Geschoßkopfes etwa 84 bis 94 % des Gesamtgewichtes und dessen Länge bzw. die Länge der Zerlegerladung 40-60 % der Gesamtlänge ausmacht.

Die Leitwerksflossen weisen vorzugsweise äußere achsparallele Kanten auf, die an der Innenwandung der Patrone anliegen und das Geschoß beim Austritt aus dieser führen. Mit der Zahl der Flossen steigt dabei auch die Führungsgenauigkeit. Andererseits ist aber auch zur einwandfreien Anströmung eine gewisse Öffnung der Flossen zwischeneinander erforderlich. Für herkömmliche Panzerfaustübungsmunition hat sich ein achtzähliges Leitwerk besonders bewährt.

Erfindungsgemäß besteht weiterhin die Verdämmung aus Eisenpulver bzw. vorzugsweise aus gepreßtem oder gesintertem Metall- vorzugsweise Eisenpulver.

Metallpulver, wie vorzugsweise Eisenpulver, weist gegenüber Kunststoffgranulat oder Pappscheiben wesentliche Vorteile auf. Zum einen ist wegen des höheren spezifischen Gewichtes eine Verkleinerung der Baumaße möglich. Zum anderen verrottet feines Eisenpulver gut.

Wegen der höheren spezifische Wärme des Metalls gegenüber Kunststoff oder Pappmaterial ist dieses jedoch in der Lage, die gegen die Schußrichtung ausgestoßene Flamme weit besser zu kühlen, so daß auch die Verletzungsgefahr herabgesetzt ist.

Die Metallpulver können vorzugsweise als Preßkörper oder Sintermaterialien eingegeben werden, diese haben zum einen eine sehr geringe Oberfläche und bringen somit wenig adsorptives Wasser ein, sie können zusätzlich mit einem Lacküberzug versehen sein und so die Lagerstabilität beträchtlich erhöhen.

Die Preßkörper müssen jedoch Austritt aus der Deutladungspatrone vollständig in ihre Pulverteilchen zerlegt werden. Es hat sich durch Versuche herausgestellt, daß dies im Falle von Preßkörpern besonders zuverlässig geschieht, die die Form von Lochscheiben aufweisen.

Eine weitere Verbesserung der Übungspatrone besteht in der Auftrennung der Deutladung in eine vordere aus Schwarzpulver und eine hintere aus Nitrocellulosepulver, die beide voneinander durch eine geeignete Scheibe getrennt sind. In Verbindung mit der Ausbildung der Treibladung aus Nitroglycerinpulver entsteht u. a. eine rückstandsarme Verbrennung bei gleichzeitig verbessertem Abschußverhalten.

Die Treibladung wird dabei durch einen Durchzündkanal angefeuert, der in der Patronenhülse angeordnet ist.

Anhand der beiliegenden Figuren wird die vorliegende Erfindung näher erläutert.
- Fig. 1: zeigt den gesamten Aufbau der Übungspatrone.
- Fig. 2: zeigt das Geschoß.

Fig. 1 zeigt die Übungspatrone mit dem Geschoß. Dieses besteht aus dem Geschoßkopf 2, dem sich verjüngenden Zwischenstück 11 und dem daran anschließenden Leitwerk 4.

Das Geschoß ist in der Patronenhülse 1 gelagert und durch die Leitwerkskanten 8 in der Hülseninnenwandung geführt. Die Hülse hält das Geschoß im Klemmsitz 12, in dem die Patronenhülse 1 an der Schraubstelle zwischen dem Geschoßkopf 2 und Zwischenstück 11 rechtwinklig umgelegt und durch Verschrauben von Teil 2 und 11 verklemmt wird.

Das Leitwerk stößt auf eine Liderungskappe 13, die eine zentrale Bohrung zur Zündung der Leuchtspur im Inneren des Leitwerkträgers 14 aufweist. Unterhalb der Liderungskappe befindet sich die Treibladung 15 in einer entsprechenden Ausnehmung der Patronenhülse 1.

Die Patronenhülse ist mit der nach rückwärts anschließenden Deutladungshülse 16 verschraubt.

In der Deutladungshülse 16, der als Ringnut ausgebildeten Zündkerbe 17 zugeordnet, befindet sich die vordere Deutladung 18, an die die hintere Deutladung 19 und die Verdämmung 5 anschließen. Diese Verdämmung besteht aus durch Sintern oder Pressen verdichtetem Eisenpulver in Form von Scheiben, die beim Ausstoßen pulverisiert werden und durch ihre große Oberfläche und ihre spezifische Wärme die austretende Flamme kühlen und andererseits wegen ihrer geringen Korngröße auch schlagartig abgebremst werden. Letztlich verrottet Eisenpulver relativ schnell.

Die Preßlinge der Verdämmung weisen die Form von Lochscheiben auf.

Die Treibladung 15 besteht aus Nitroglycerinpulver und ist beidseitig von mit Seidenpapier beklebten Kunststoffscheiben abgedeckt. Die vordere Deutladung 18 besteht aus Schwarzpulver, die hintere Deutladung 19 aus Nitrocellulosepulver. Mit 22 ist der Zündkanal bezeichnet.

Fig. 2 zeigt das Geschoß in Draufsicht und im Schnitt mit zwei Versionen der erfindungsgemäßen Stufe.

Der Geschoßkopf 2 kann massiv ausgebildet oder mit einer pulverförmigen Zerlegerladung 3 gefüllt sein. In letzterem Falle kann der Hohlkörper 20 auch aus Kunststoff, z. B. Ultramid, bestehen. An die Stufe 6 schließt der abgestumpfte Kegel 9 an, wodurch eine Ringfläche 10 entsteht, deren Breite z. B. etwa ein Drittel der gesamten projizierten Fläche betragen kann, dabei beträgt der Außendurchmesser z. B. 18 mm und der Durchmesser des Kegelfußes 13 mm.

Der Geschoßkopf 2 ist mit dem sich anschließenden sich verjüngenden Zwischenstück 11 verschraubt. Dieses besteht aus Stabilitätsgründen vorzugsweise aus Metall (Aluminium).

Mit dem Zwischenstück 11 wiederum ist der Leitwerksträger 14 verschraubt. Dieser ist zylinderförmig ausgebildet und trägt die Leitwerksflossen 4 mit den Führungskanten 8.

Diese Art der Raumform ermöglicht eine einfache Herstellung des gesamten Leitwerks aus z. B. stranggepreßtem Aluminium oder einer Fertigung als Guß-oder Spritzgußteil, auch aus Kunststoff.

Der Geschoßkopf 2 kann in einfacher Weise auch vollkommen flach mit einer Zylinderfläche 21 ausgebildet sein, wobei die Flugstabilität erhalten bleibt, der Stirnwiderstand jedoch ansteigt.

Im Inneren des Leitwerkträgers 14 befindet sich die Leuchtspur 22.

## Patentansprüche

1. Übungspatrone für rückstoßfreie Abwehrwaffen, bestehend aus in einer Patronenhülse (1) untergebrachtem hochgewichtigen Geschoßkern (2) sowie eine Deutladung (18) und eine Verdämmung (5), **dadurch gekennzeichnet,** daß
a) der Geschoßkopf (2) vorzugsweise einen Zerlegerkern (3) aufweist
b) der Geschoßkopf (2) stirnseitig eine Stufe (6) aufweist
c) zwischen Geschoßkopf (2) und einem Leitwerk (4) ein sich zum Leitwerk (4) hin verjüngendes Zwischenstück (11) angeordnet ist
d) Zwischenstück (11) und Leitwerk (4) aus Leichtmaterial wie Kunststoff oder vorzugsweise Aluminium gefertigt sind und
e) das Leitwerk (4) kalibergleich ausgeführt ist.

2. Übungspatrone nach Anspruch 1, **dadurch gekennzeichnet,** daß auf der Stufe (6) ein Kegel (9) unter Freilassung eines randseitigen Ringes (10) angeordnet ist.

3. Übungspatrone nach Anspruch 1 oder 2, **dadurch gekennzeichnet,** daß das Leitwerk (4) mit seinen äußeren Kanten (8) an der Innenwandung der Patronenhülse (1) anliegt.

4. Übungspatrone nach mindestens einem der Ansprüche 1 bis 3, **dadurch gekennzeichnet,** daß das Leitwerk (4) aus stranggepreßtem Aluminium besteht.

5. Übungspatrone nach mindestens einem der Ansprüche 1 bis 4, **dadurch gekennzeichnet,** daß zwischen Geschoßkopf (2) und Leitwerk (4) das sich zum Leitwerk hin verjüngendes Zwischenstück (11) mit Gewinden zum Verschrauben von Leitwerk (4) und Geschoßkopf (2) angeordnet ist.

6. Übungspatrone nach mindestens einem der Ansprüche 1 bis 5, **dadurch gekennzeichnet,** daß die Breite der Ringfläche (19) etwa das 0,1 bis 0,2-fache und die Länge des Geschosses etwa das 3,8 bis 5,2 - fache des Geschoßkopfdurchmessers bzw. des Kalibers beträgt, wobei die Masse des Geschoßkopfes etwa 84 bis 94 % des Gesamtgewichtes und dessen Länge bzw. die Länge der Zerlegerladung 40 - 60 % der Gesamtlänge ausmacht.

7. Übungspatrone nach mindestens einem der Ansprüche 1 bis 6, **dadurch gekennzeichnet,** daß das Leitwerk (4) acht Flossen aufweist.

8. Übungspatrone für rückstoßfreie Abwehrwaffen nach Anspruch 1, **dadurch gekennzeichnet,** daß die Verdämmung (5) aus Eisenpulver bzw. aus gesintertem oder gepreßten Metallpulvern, wie vorzugsweise Eisenpulver, besteht.

9. Übungspatrone nach Anspruch 8, **dadurch gekennzeichnet,** daß die Preßlinge die Form einer Lochscheibe besitzen.

10. Übungspatrone nach mindestens einem der Ansprüche 1 bis 9, **dadurch gekennzeichnet,** daß die Deutladung unterteilt ist in eine vordere Deutladung (18) aus Schwarzpulver und eine hintere Deutladung (19) aus Nitrocellulosepulver und daß die Treibladung (15) aus Nitroglycerinpulver besteht und über einen Zündkanal (22) gezündet wird.

## Claims

1. Practice cartridge for recoilless defensive weapons, consisting of a heavy-weight projectile core (2) housed in a cartridge case (1), as well as an indicator charge (18) and a tamping (5), characterised in that
a) the projectile head (2) preferably has a breakdown core (3)
b) the projectile head (2) has a step (6) on the front end
c) between projectile head (2) and a guide member (4) is arranged an intermediate piece (11) tapering towards the guide member (4)
d) intermediate piece (11) and guide member (4) are made from light material, such as synthetic material or preferably aluminium and
e) the guide member (4) is made of equal calibre.

2. Practice cartridge according to claim 1, characterised in that on the step (6) is arranged a cone (9) with the leaving free of a ring (10) on the edge.

3. Practice cartridge according to claim 1 or 2, characterised in that the guide member (4) lies with its outer edges (8) against the inner wall of the cartridge case (1).

4. Practice cartridge according to at least one of claims 1 to 3, characterised in that the guide member (4) consists of extruded aluminium.

5. Practice cartridge according to at least one of claims 1 to 4, characterised in that, between projectile head (2) and guide member (4), the intermediate piece (11) tapering towards the guide member is provided with threads for the screwing on of guide member (4) and projectile head (2).

6. Practice cartridge according to at least one of claims 1 to 5, characterised in that the breadth of the ring surface (19) amounts to about 0.1 to 0.2 times and the length of the projectile to about 3.8 to 5.2 times the diameter of the projectile head or of the calibre, whereby the weight of the projectile head accounts for about 84 to 94% of the total weight and its length or the length of the disintegration charge to 40 - 60% of the total length.

7. Practice cartridge according to at least one of claims 1 to 6, characterised in that the guide member (4) has eight fins.

8. Practice cartridge for recoilless defensive weapons according to claim 1, characterised in that the tamping (5) consists of iron powder or of sintered or pressed metal powder, such as preferably iron powder.

9. Practice cartridge according to claim 8, characterised in that the pressed bodies possess the shape of a perforated disc.

10. Practice cartridge according to at least one of claims 1 to 9, characterised in that the indicator charge is subdivided into a front indicator charge (18) of gunpowder and a rear indicator charge (19) of nitrocellulose powder and that the propellant (15) consists of nitroglycerol powder and is ignited via an ignition canal (22).

## Revendications

1. Cartouche d'exercice pour des armes défensives sans recul, constituée par un noyau de projectile (2) de poids élevé logé dans une douille de cartouche (1) ainsi que par une charge de compensation (18) et un bourrage (5), caractérisée en ce que :
a) la tête de projectile (2) présente de préférence un noyau divisé (3),
b) la tête de projectile (2) présente du côté frontal un gradin (6),
c) entre la tête de projectile (2) et un empennage (4) est agencé un élément intercalaire (11) qui se réduit vers l'empennage (4),
d) l'élément intercalaire (11) et l'empennage (4) sont fabriqués en une matière légère comme une matière synthétique ou de préférence de l'aluminium, et
e) l'empennage (4) est exécuté au même calibre.

2. Cartouche d'exercice suivant la revendication 1, caractérisée en ce qu'un cône (9) est agencé sur le gradin (6) en laissant libre un anneau (10) du côté du bord.

3. Cartouche d'exercice suivant l'une ou l'autre des revendications 1 et 2, caractérisée en ce que l'empennage (4) est appuyé par ses bords externes (8) sur la paroi interne de la douille de cartouche (1).

4. Cartouche d'exercice suivant l'une quelconque des revendications 1 à 3, caractérisée en ce que l'empennage (4) est constitué par de l'aluminium extrudé.

5. Cartouche d'exercice suivant l'une quelconque des revendications 1 à 4, caractérisée en ce qu'entre tête de projectile (2) et empennage (4), l'élément intercalaire (11) qui se réduit vers l'empennage est agencé avec des filets pour le vissage des empennage (4) et tête de projectile (2).

6. Cartouche d'exercice suivant l'une quelconque des revendications 1 à 5, caractérisée en ce que la largeur de la surface annulaire (19) est comprise approximativement entre 0,1 et 0,2 fois, et la longueur du projectile approximativement entre 3,8 et 5,2 fois, le diamètre de tête de projectile ou le calibre, la masse de la tête de projectile étant approximativement comprise entre 84 et 94 % du poids total et sa longueur ou la longueur de la charge divisée entre 40 et 60 % de la longueur totale.

7. Cartouche d'exercice suivant l'une quelconque des revendications 1 à 6, caractérisée en ce que l'empennage (4) présente huit ailerons.

8. Cartouche d'exercice pour des armes défensives sans recul suivant la revendication 1, caractérisée en ce que le bourrage (5) est constitué par de la poudre de fer ou par des poudres métalliques frittées ou comprimées, comme de préférence de la poudre de fer.

9. Cartouche d'exercice suivant la revendication 8, caractérisée en ce que les comprimés présentent la forme d'un disque à trou.

10. Cartouche d'exercice suivant l'une quelconque des revendications 1 à 9, caractérisée en ce que la charge de compensation est divisée en une charge de compensation antérieure (18) en poudre noire et une charge de compensation postérieure (19) en poudre de nitrocellulose, et en ce que la charge propulsive (15) est constituée par de la poudre de nitroglycérine et est allumée par un canal d'allumage (22).
